# FASCICULE DE BREVET EUROPEEN

(11) **EP 0 411 993 B1**
(45) Date de publication et mention de la délivrance du brevet: **07.07.1993**
(21) Numéro de dépôt: 90402154.0
(22) Date de dépôt: 26.07.1990
(51) Int. Cl.: F41A 23/00, F41A 23/20

(54) **Affût anti-aérien léger déployable**
Versenkbare leichte Fliegerabwehrlafette
Disappearing mount for a light anti-aircraft gun

(30) Priorité: 31.07.1989 FR 8910289
(43) Date de publication de la demande: 06.02.1991
(73) Titulaire: HISPANO-SUIZA Société anonyme dite:, F-92213 Saint Cloud (FR)
(72) Inventeur: Allais, Jean-Philippe Patrice Bernard, Fontaine la Mallet F-76290 Montivilliers (FR); Guillermond, Alain Robert, F-76133 Epouville (FR); Rouyer, Pascal Gérard, F-76620 Le Havre (FR)
(74) Mandataire: Moinat, François

(56) Documents cités:
- DE-A- 2 043 852
- FR-A- 2 506 002
- GB-A- 556 002
- US-A- 2 228 179
- US-A- 4 667 565

## Description

L'invention a pour objet un affût anti-aérien léger apte à être monté sur le toit d'un véhicule blindé léger.

Dans ce domaine, il est courant de disposer une arme légère sur le toit du véhicule, arme que le servant utilise au travers d'une trappe réalisée dans le toit.

Divers types d'affûts pour armes légères sont connus qui présentent tous un certain nombre d'inconvénients.

Le document DE-A-2 043 852 décrit un lance-roquettes dont la structure à parallélogramme déformable est placée complètement en porte-à faux à l'avant du plateau tournant du véhicule , ce document constituant le préambule de la présente revendication 1.

Cette structure ne permet pas l'équilibre des masses de l'affût lors du déploiement et par ailleurs n'assure pas non plus une mobilité en site de l'arme depuis une position à site négatif jusqu'à une position à site fortement positif.

La plupart des affûts connus sont gênants par leur encombrement au dessus du véhicule. En effet, comme il est nécessaire d'avoir une inclinaison en site de l'arme variant dans une plage importante, couramment de -15° à +45°, la structure des affûts doit être assez haute pour tenir compte des dégagements nécessaires aux mouvements en site de l'arme.

Cet encombrement est parfois gênant pour la mobilité du véhicule, et dans la plupart des cas, interdit de transporter le véhicule par avion, constituant en cela une contrainte très pénalisante sur le plan opérationnel.

Un des buts de la présente invention est donc de réaliser un affût léger qui possède une inclinaison en site de l'arme de -15° à +45° tout en permettant l'aéro-transportabilité du véhicule portant l'affût. Pour ce faire, l'invention propose de réaliser un affût repliable sur le toit du véhicule et possédant une masse globale réduite dont le centre de gravité soit le plus bas possible, s'éloignant peu du centre de gravité du véhicule nu. Un autre but de l'invention est de réaliser un affût dont le déploiement par le servant de l'arme s'effectue rapidement et quasi automatiquement sans nécessiter pour le servant un effort excessif lors du repliement.

Un autre but de l'invention est de réaliser un affût permettant l'exécution pour le servant sans fatigue excessive des phases de ralliement vers la cible, et de poursuite, avec des temps de réaction réduits sur 360° de gisement.

Pour atteindre tous ces buts en réalisant le meilleur compromis de toutes les contraintes précitées, l'invention propose de réaliser un affût anti-aérien léger déployable mobile en gisement sur 360° et en site de -15° à +45°et plus selon l'arme, disposé sur le toit d'un véhicule et apte à prendre une position repliée sur le toit dudit véhicule et une position déployée pour le tir, tel que ledit affût comporte une platine support de l'arme et de son système de visée et tel que ladite platine soit portée par une chaise articulée formée d'un double quadrilatère déformable, la chaise étant fixée sur un plateau tournant sur le toit du véhicule au moyen d'une couronne circulaire dentée.

La chaise articulée est elle-même constituée en outre par deux supports transversaux, l'un avant et l'autre arrière, formés chacun d'un tube en forme de U dont la base comporte deux chapes permettant leur basculement vers l'avant dans des paliers solidaires du plateau tournant, et par deux traverses horizontales d'axe longitudinal, symétriques par rapport à l'axe de la couronne circulaire dentée entourant le servant de l'arme, lesdites traverses étant articulées sur les extrémités supérieures, respectivement gauche et droite des supports transversaux avant et arrière.

Suivant une caractéristique essentielle de l'invention, l'axe de rotation en site de la platine par rapport aux traverses horizontales est disposé dans un plan vertical contenant l'axe de gisement de l'affût lorsque celui-ci est déployé. Des moyens d'aide au déplacement, constitués par deux paires de verins mécaniques respectivement avant et arrière, articulés sur le plateau tournant et ayant leurs tiges articulées respectivement sur les chapes des supports transversaux avant et arrière, équilibrent la masse de la platine équipée de son arme lors du passage de la position repliée à la position déployée.

D'autres caractéristiques de l'invention seront précisées dans les revendications 2 à 9 et leurs modes de réalisation explicités dans la suite de la description accompagnée des planches de dessins annexés parmi les quelles :
- la figure 1 est une vue en élévation de l'affût selon l'invention en position déployée ;
- la figure 2 est une vue similaire de l'affût en position repliée ;
- la figure 3 est une vue de dessus de l'affût sans sa platine support de l'arme ;
- la figure 4 est une vue de l'avant de l'affût en position déployée ;
- la figure 5 est une vue en élévation d'une variante de l'affût selon l'invention, dans une variante de réalisation.

Comme représenté aux figures 1 à 4, l'affût déployable selon l'invention est disposé sur le toit 1 d'un véhicule (lui-même non représenté). L'affût comporte à sa base un plateau circulaire 2 tournant autour d'un axe de gisement ZZ sur une rehausse 3 au moyen d'un roulement horizontal 4. La rehausse comporte :
- une couronne circulaire dentée 5 sur laquelle s'engrène un pignon 7 d'un codeur de gisement 6 ;
- un porte balai 60 du joint tournant dont les pistes 61 sont fixées sous la bague intérieure du roulement.

Le plateau 2 comporte une trappe rectangulaire 8 blindée s'ouvrant par basculement vers l'arrière pour servir de passage au servant de l'affût depuis l'intérieur du véhicule. Le plateau 2 comprend quatre boîtiers servant de paliers à une chaise déployable, elle-même constituée de deux supports transversaux, l'un avant 9 et l'autre arrière 10. Parmi les quatre boîtiers précités, deux boîtiers avant 11 servant de palier au support transversal avant tandis que deux boîtiers arrière 12 servent de paliers au support transversal arrière. Les boîtiers avant 11 et arrière 12 gauches sont symétriques des boîtiers avant et arrière droits par rapport à un axe diamétral du plateau tournant.

Chaque support transversal avant 9 et arrière 10 est constituée d'un tube coudé en forme de U dont la base (respectivement 9a, 10a) est munie de chapes (respectivement 9b, 10b) équipée d'axes d'articulation autour desquels tournent les supports transversaux 9 et 10.

Sur l'extrémité supérieure des parties verticales des supports transversaux avant et arrière, respectivement gauches 9c et 10c et droites 9d, 10d sont montées, articulées sur des rotules des traverses horizontales (respectivement gauche 13a et droite 13b).

L'ensemble formé par les supports transversaux 9 et 10 et les traverses 13a et 13b constitue la chaise articulée dont le déploiement est assuré par la forme en deux parallélogrammes déformables constitués par le plateau 2, les montants gauches 9c, 10c des supports transversaux et la traverse 13a (respectivement les montants droits 9d, 10d et la traverse 13b).

Sur la chaise ainsi formée est montée la platine 14, support de la (ou des) arme(s) 15. La platine 14 est montée tournante en site sur un axe de site YY matérialisé par des paliers 16 des traverses 13a, 13b, ledit axe de site étant disposé dans le plan vertical contenant l'axe de gisement ZZ.

La platine 14 supporte deux armes 15 placées latéralement de part et d'autre du servant. Elle supporte aussi devant le servant un dispositif de visée 17.

La platine ainsi équipée a son centre de gravité situé selon un axe Z1 Z1 placé en avant de l'axe de gisement et ce fait augmente le balourd de l'ensemble à déployer par le servant pour faire passer l'affût de sa position repliée à la position déployée. Il est donc prévu des moyens d'aide au déploiement de la chaise articulée, aptes à équilibrer la masse de la platine équipée de son(ses) arme(s), lors du passage de la position repliée à la position déployée.

Ces moyens sont constitués par deux paires de vérins mécaniques respectivement avants, 18 et arrières 19, ces vérins étant articulés dans les boîtiers 11, 12 du plateau tournant et ayant leur tige articulée respectivement sur les chapes 9b du support transversal avant et 10b du support transversal arrière. Dans le cas où les armes portées sont des missiles, afin d'harmoniser les courbes d'équilibrage de l'affût à la situation lors du déploiement, prenant en compte le fait que l'affût peut supporter soit deux missiles, soit un seul, si le premier a été tiré, soit aucun si les deux ont été lancés, les boîtiers avant 11 peuvent comporter un système mécanique de débrayage des vérins avant 18.

En raison également du balourd causé par la position avancée du centre de gravité de la platine équipée par rapport à l'axe de site et pour aider à l'orientation en site de la platine par le servant, les traverses 13a, 13b de la chaise supportent chacune un vérin 20 longitudinal dont le corps est articulé à l'arrière de la traverse et dont la tige actionne un cable 21 enroulé sur une poulie solidaire en rotation en site de la platine et concentrique au tourillon 16 de ladite platine. Ainsi aidé par la traction exercée par les vérins 20, le servant de l'arme a un effort plus faible à fournir pour positionner en site son arme.

D'autre part ce dispositif permet d'améliorer le comportement dynamique au roulage.

Divers systèmes de verrouillages sont avantageusement prévus sur l'affût précédemment décrit.

Ainsi,le plateau tournant supporte dans son axe médian en position avant un verrou 31 de blocage de la chaise articulée dans chacune de ses deux positions repliée et déployée, ledit verrou coopérant avec deux pènes formés dans la base de la lyre avant 9.

Le plateau 2 porte également un verrou 22 de blocage de l'affût en gisement afin d'assurer un verrouillage de l'affût dans une position axiale, arme orientée vers l'avant, lors du roulage.

Le pène dudit verrou 22 est effacé en position de veille et de tir pour permettre la rotation de l'affût sur 360°. En position route, il est débloqué pour s'engager automatiquement dans une gâche solidaire de la réhausse lors du premier passage de l'affût en position longitudinale tourné vers l'avant du véhicule.

D'autre part, la platine 14 support de l'arme comporte sur ses bords latéraux deux pênes 23 de blocage en site de ladite platine, lesdits verrous étant aptes à coopérer avec deux gâches 24 portées par les traverses longitudinales de la chaise pour immobiliser la platine en position horizontale notamment lors du roulage en position repliée de l'affût sur le toit du véhicule.

On peut également ajouter pour compléter la description de l'équipement que le débattement en site de la platine est limité :
- à 15°, pour des butées avant de site mini 25 venant en appui contre des butées 26 portées par les bras 9c, 9d du support transversal avant 9.
- à + 45° par une butée 27 de site maxi portée par le plateau 2 et contre laquelle vient s'appuyer la partie arrière de l'arme.

La figure 5 montre une variante de l'invention. Dans cette figure, les éléments identiques aux figures précédentes portent les mêmes références tandis que les éléments modifiés portent un numéro de référence augmenté de 100. Cette variante de réalisation diffère de la précédente en ce que le support transversal arrière 110 a une hauteur supérieure à celle du support transversal avant 109 de telle sorte qu'en position déployée les traverses longitudinales 13a, 13b soient inclinées vers l'avant d'un angle égal à l'angle de site mini de la platine, ce qui permet un double avantage :
- le champ d'observation en gisement du tireur est dégagé beaucoup plus largement que dans la variante précédente.
- la sécurité du verrouillage de la platine sur la chaise mobile est améliorée.

Par ailleurs, dans cette variante, les seconds vérins 120, de rattrapage du balourd dû à la position excentrée du centre de gravité de la platine équipée de son arme par rapport à l'axe de rotation en site, sont disposées entre la platine 14 et les traverses 13a 13b et en dessous de celles-ci afin d'améliorer l'encombrement de l'affût. Les vérins 120 ont leur corps fixé sur une chape solidaire de la partie avant de chaque traverse longitudinale et leur tige actionne directement une chape 116 solidaire en site de la platine et portée par le tourillon 16 de cette dernière.
Dans la variante de la figure 5, le verrouillage en gisement peut être automatique ou manuel.
Une butée réglable fixée sur le support transversal 109, permet en repliant le système d'actionner un piston 123 qui par son déplacement, libère un pêne 124 dans la gâche 125 de la rehausse 3. Le déverrouillage est réalisé manuellement après avoir déployé le système en actionnant le verrou 126 vers le bas.
Le servant a la possibilité de verrouiller manuellement la partie tournante en actionnant le verrou 126 vers le haut.

Par ces différentes caractéristiques, l'affût ainsi réalisé selon ces deux variantes permet une mise en oeuvre rapide et quasi-automatique de la position repliée à la position déployée, ainsi que l'exécution par le servant de l'affût, des phases de ralliement vers la cible et la poursuite sans fatigue excessive, tout en conservant pour l'affût des qualités de compacité permettant la préservation de la mobilité et de l'aéro-transportabilité du véhicule support.

Par ailleurs, l'affût selon l'invention est adapté à supporter sur sa platine en lieu et place de missiles, soit une mitrailleuse soit un armement terrestre de type laser, soit un lance-roquettes.

## Revendications

1. Affût d'arme déployable mobile en gisement sur 360° et en site, disposé sur le toit d'un véhicule et apte à prendre une position repliée sur le toit dudit véhicule et une position déployée pour le tir, affût comportant une platine (14) support de l'arme (15) ladite platine étant portée par une chaise articulée (9, 10, 13, ou 109, 110, 13) formée d'un double quadrilatère déformable, la chaise étant fixée sur un plateau (2) tournant sur le toit du véhicule au moyen d'une couronne circulaire dentée (5) et étant constituée par deux supports transversaux, l'un avant (9,109) et l'autre arrière (10, 110) dont la base (9a, 10a; 109a, 110a) comporte deux chapes (9b, 10b; 109b, 110b) permettant leur basculement vers l'avant dans des paliers solidaires du plateau tournant, et par deux traverses (13a, 13b) horizontales d'axe longitudinal, symétrique par rapport à l'axe de la couronne et entourant le servant de l'arme, lesdites traverses étant articulées sur les extrémités supérieures respectivement gauche (90a, 10a; 109a; 110a) et droite (9b, 10b; 109b, 110b) des supports transversaux avant (9, 109) et arrière (10, 110) caractérisé en ce que l'affût d'arme est un affût anti-aérien léger mobile en site de -15° à 45° et au delà, en ce que la platine (14) est aussi le support du système de visée de l'arme, en ce que les supports transversaux sont formés chacun d'un tube en forme de U, en ce que l'axe de rotation en site YY de la platine (14) par rapport aux traverses horizontales (13a, 13b) est disposé dans un plan vertical contenant l'axe de gisement ZZ de l'affût lorsque celui ci est déployé, et en ce que des moyens d'aide au déploiement, constitués par deux paires de premiers vérins (18, 19) mécaniques, respectivement avant (18) et arrière (19) articulés sur le plateau tournant (2) et ayant leurs tiges articulées respectivement sur les chapes (9b, 10b; 109b, 110b) des supports transversaux avant et arrière, équilibrent la masse de la platine (14) équipée de son arme (15) lors du passage de la position repliée à la position déployée.

2. Affût anti-aérien selon la revendication 1 comportant deux armes disposées de part et d'autre du servant caractérisé en ce qu'il comporte un dispositif de débrayage mécanique des vérins d'équilibrage avant (18).

3. Affût anti-aérien selon l'une quelconque des revendications 1 ou 2, caractérisé en ce que le support transversal arrière (110) est plus haut que le support transversal avant (109) de façon à ce qu'en position déployée les traverses longitudinales soient inclinées vers l'avant d'un angle égal à l'angle de site mini.

4. Affût anti-aérien selon l'une quelconque des revendications 1 ou 2 caractérisé en ce que les supports transversaux (9) et arrière (10) sont de même hauteur de façon que, en position déployée, les traverses longitudinales soient horizontales.

5. Affût anti-aérien selon la revendication 4 caractérisé en ce qu'il comporte deux seconds vérins (20) fixés sur les traverses horizontales de la chaise, lesdits seconds vérins actionnant un cable (21) enroulé sur une poulie solidaire en site de la platine et portée par les tourillons (16) de l'axe de rotation en site de la platine, pour rattraper le balourd dû à la position excentrée du centre de gravité de ladite platine équipée de son arme par rapport à l'axe de rotation en site.

6. Affût anti-aérien selon la revendication 3 caractérisé en ce qu'il comporte deux seconds vérins (120) dont le corps est fixé sur une chape solidaire de la partie avant de chaque traverse longitudinale et dont la tige actionne une chape (116) solidaire en site de la platine et portée par les tourillons (16) de la platine, pour rattraper le balourd dû à la position excentrée du centre de gravité de ladite platine équipée de son arme par rapport à l'axe de rotation en site.

7. Affût anti-aérien selon l'une quelconque des revendications 1 à 6, caractérisé en ce qu'il comprend un verrou (31) de blocage de la chaise articulée dans chacune de ses deux positions repliée et déployée, ledit verrou étant porté par le plateau et coopérant avec deux pènes formés dans la base du support transversal avant.

8. Affût anti-aérien selon l'une quelconque des revendications 1 à 7, caractérisé en ce qu'il comporte un verrou (22/122) de blocage en gisement de l'affût, porté par le plateau tournant, le pène dudit verrou étant effacé en position de veille et de tir pour permettre la rotation de l'affût sur 360° et étant débloqué en position route pour s'engager automatiquement dans une gâche solidaire de la réhausse lors du premier passage de l'affût en position longitudinal, tourné vers l'avant du véhicule.

9. Affût anti-aérien selon l'une quelconque des revendications 1 à 8 caractérisé en ce que la platine support de l'arme comporte sur ses bords latéraux deux pênes (23) de blocage en site de ladite platine (14), lesdits pênes (23) étant aptes à coopérer avec deux gâches (24) portées par les traverses longitudinales (13a, 13b) de la chaise pour immobiliser la platine en position horizontale.

## Patentansprüche

1. Auf dem Dach eines Fahrzeugs angeordnete ausfahrbare Waffenlafette, die über einen Seitenwinkel von 360° sowie bezüglich des Höhenwinkels verstellbar ist und auf dem Fahrzeugdach eine eingefahrene Position und eine schußbereite ausgefahrene Position einnehmen kann,
mit einer als Träger der Waffe (15) dienenden Platine (14), die von einem aus einem doppelten verformbaren Gelenkviereck gebildeten gelenkigen Rahmengestell (9, 10, 13 oder 109, 110, 113) getragen ist, das auf dem Fahrzeugdach auf einem mit Hilfe eines kreisförmigen Zahnkranzes (5) drehbaren Drehteller (2) befestigt ist und aus zwei Querträgern besteht, von denen der eine (9, 109) vorn und der andere (10, 110) hinten angeordnet ist und deren Basis (9a, 10a; 109a, 110a) zwei Gabelgelenke (9b, 10b; 109b, 110b) aufweist, die ihr Vorwärtskippen in mit dem Drehteller fest verbundenen Lagern ermöglichen, sowie aus zwei horizontalen Traversen (13a, 13b) mit zur Achse des Zahnkranzes symmetrischer Längsachse, die die Bedienungsperson der Waffe umschließen und mit den oberen linken (9a, 10a; 109a, 110a) bzw. rechten (9b, 10b; 109b, 110b) Enden der vorderen und hinteren Querträger (9, 109 bzw. 10, 110) gelenkig verbunden sind,
**dadurch gekennzeichnet,**
daß die Waffenlafette eine leichte Fliegerabwehrlafette ist, die über einen Höhenwinkel von -15° bis +45° und darüber hinaus verstellbar ist,
daß die Platine (14) auch den Träger des Richtsystems der Waffe bildet,
daß die Querträger jeweils aus einem U-förmigen Rohr bestehen,
daß die Drehachse YY der Höhenwinkelverstellung der Platine (14) relativ zu den horizontalen Traversen (13a, 13b) in einer vertikalen Ebene liegt, die die Achse ZZ der Seitenwinkelverstellung der Lafette enthält, wenn diese ausgefahren ist,
und daß Ausfahrhilfsmittel vorgesehen sind, bestehend aus zwei Paaren, nämlich einem vorderen Paar (18) und einem hinteren Paar (19), von ersten mechanischen Winden (18, 19), die an dem Drehteller (2) angelenkt sind und deren Stangen jeweils mit den beiden Gabelgelenken (9b, 10b; 109b, 110b) der vorderen und hinteren Querträger gelenkig verbunden sind, wobei diese Ausfahrhilfsmittel beim Übergang aus der eingefahrenen in die ausgefahrene Position die Masse der mit ihrer Waffe (15) ausgerüsteten Platine (14) ausgleichen.

2. Fliegerabwehrlafette nach Anspruch 1 mit zwei zu beiden Seiten der Bedienungsperson angeordneten Waffen, dadurch gekennzeichnet, daß sie eine Vorrichtung zum mechanischen Auskuppeln der vorderen Massenausgleichswinden (18) aufweist.

3. Fliegerabwehrlafette nach einem der Ansprüche 1 oder 2, dadurch gekennzeichnet, daß der hintere Querträger (110) höher ist als der vordere Querträger (109), so daß die longitudinalen Traversen in der ausgefahrenen Position um einen Winkel nach vom geneigt sind, der gleich dem minimalen Höhenwinkel ist.

4. Fliegerabwehrlafette nach einem der Ansprüche 1 oder 2, dadurch gekennzeichnet, daß die vorderen und hinteren Querträger (9, 10) gleiche Höhe haben, so daß die longitudinalen Traversen in der ausgefahrenen Position horizontal angeordnet sind.

5. Fliegerabwehrlafette nach Anspruch 4, dadurch gekennzeichnet, daß zwei zweite Winden (20) vorgesehen sind, die an den horizontalen Traversen des Rahmengestells befestigt sind und ein Kabel (21) antreiben, das auf einer bezüglich des Höhenwinkels mit der Platine fest verbundenen Scheibe aufgewickelt ist, die von den die Drehachse der Höhenwinkelverstellung der Platine verkörpernden Zapfen (16) getragen ist, um das durch die exzentrische Position des Schwerpunkts der mit ihrer Waffe ausgerüsteten Platine gegenüber der Drehachse der Höhenwinkelverstellung verursachte Ungleichgewicht zu beseitigen.

6. Fliegerabwehrlafette nach Anspruch 3, dadurch gekennzeichnet, daß sie zwei zweite Winden (120) aufweist, deren Körper an einem mit dem vorderen Teil jeder der longitudinalen Traversen fest verbundenen Gabelgelenk befestigt ist und deren Stange ein Gabelgelenk (116) antreibt, das bezüglich des Höhenwinkels mit der Platine fest verbunden ist und von den Zapfen (16) der Platine getragen wird, um das durch die exzentrische Position des Schwerpunkts der mit ihrer Waffe ausgerüsteten Platine gegenüber der Drehachse der Höhenwinkelverstellung verursachte Ungleichgewicht zu beseitigen.

7. Fliegerabwehrlafette nach einem der Ansprüche 1 bis 6, dadurch gekennzeichnet, daß ein von dem Drehteller getragenes Schloß (31) zur Blockierung des gelenkigen Rahmengestells in jeder ihrer beiden Positionen, d.h. der eingefahrenen und der ausgefahrenen Position, vorgesehen ist, das mit zwei an der Basis des vorderen Querträgers ausgebildeten Riegeln zusammenwirkt.

8. Fliegerabwehrlafette nach einem der Ansprüche 1 bis 7, dadurch gekennzeichnet, daß ein von dem Drehteller getragenes Schloß (22, 122) zur Blockierung der Lafette bezüglich des Seitenwinkels vorgesehen ist, wobei der Riegel dieses Schlosses in der Wacht- und Schußposition zurückgefahren ist, um die Drehung der Lafette um 360° zu ermöglichen, und in der Fahrposition entsperrt ist, um beim ersten Übergang der Lafette in die zur Vorderseite des Fahrzeugs gerichtete Längsposition automatisch in einen mit dem Rahmen fest verbundenen Schließhaken einzufallen.

9. Fliegerabwehrlafette nach einem der Ansprüche 1 bis 8, dadurch gekennzeichnet, daß die Trägerplatine der Waffe an ihren Seitenrändern zwei Riegel (23) zur Blockierung der Platine bezüglich des Höhenwinkels aufweist, die zur Festlegung der Platine in ihrer horizontalen Position mit zwei von den longitudinalen Traversen (13a, 13b) getragenen Schließhaken des Rahmengestells zusammenwirken können.

## Claims

1. Deployable weapon launcher which is movable in azimuth over 360° and in elevation, arranged on the roof of a vehicle and able to take up a folded position on the roof of the said vehicle and a deployed position for firing, a launcher including a support plate (14) for the weapon (15) the said plate being carried by an articulated pedestal (9, 10, 13, or 109, 110, 13) formed by a deformable double quadrilateral, the pedestal being fixed to a turntable (2) on the roof of the vehicle by means of a toothed circular crown (5) and consisting of two transverse supports, a front one (9, 109) and a rear one (10, 110) whose base (9a, 10a; 109a, 110a) includes two clevises (9b, 10b; 109b, 110b) allowing them to tilt forwards in bearings integral with the turntable, and by two horizontal traverses (13a, 13b) with longitudinal axes, symmetric with respect to the axis of the crown and surrounding the weapon server, the said traverses being articulated onto the upper respectively left (90a, 10a; 109a; 110a) and right (9b, 10b; 109b, 110b) ends of the front (9, 109) and rear (10, 110) transverse supports, characterised in that the weapon launcher is a light anti-aircraft launcher movable in elevation from -15° to 45° and beyond, in that the plate (14) is also the support of the weapon sighting system, in that the transverse supports are each formed by a U-shaped tube, in that the axis of rotation of the plate (14) in elevation YY with respect to the horizontal traverses (13a, 13b) is arranged in a vertical plane containing the azimuth axis ZZ of the launcher when the latter is deployed, and in that deployment aid means consisting of two pairs of respectively front (18) and rear (19) first mechanical jacks (18, 19) which are articulated onto the turntable (2) and have their rods articulated respectively onto the clevises (9b, 10b; 109b, 110b) of the front and rear transverse supports, balance the weight of the plate (14) fitted with its weapon (15) when passing from the folded position to the deployed position.

2. Anti-aircraft launcher according to Claim 1 including two weapons arranged on either side of the server characterised in that it includes a mechanical declutching device for the front balancing jacks (18).

3. Anti-aircraft launcher according to either of Claims 1 or 2, characterised in that the rear transverse support (110) is higher than the front transverse support (109) so that, in deployed position, the longitudinal traverses are inclined forwards by an angle equal to the minimum elevation angle.

4. Anti-aircraft launcher according to either of Claims 1 or 2 characterised in that the transverse (9) and rear (10) supports are of the same height so that, in deployed position, the longitudinal traverses are horizontal.

5. Anti-aircraft launcher according to Claim 4 characterised in that it includes two second jacks (20) fixed onto the horizontal traverses of the pedestal, the said second jacks actuating a cable (21) wound round a pulley which is integral in elevation with the plate and carried by the journals (16) of the elevation rotation shaft of the plate, in order to take up the imbalance due to the off-centre position of the centre of gravity of the said plate equipped with its weapon with respect to the elevation rotation shaft.

6. Anti-aircraft launcher according to Claim 3 characterised in that it includes two second jacks (120) whose body is fixed to a clevis integral with the front part of each longitudinal traverse and whose rod actuates a clevis (116) integral in elevation with the plate and carried by the journals (16) of the plate, in order to take up the imbalance due to the off-centre position of the centre of gravity of the said plate equipped with its weapon with respect to the elevation rotation shaft.

7. Anti-aircraft launcher according to any one of Claims 1 to 6, characterised in that it comprises a lock (31) for immobilising the articulated pedestal in each of its two folded and deployed positions, the said lock being carried by the table and interacting with two bolts formed in the base of the front transverse support.

8. Anti-aircraft launcher according to any one of Claims 1 to 7, characterised in that it comprises a lock (22/122) for immobilising the launcher, carried by the turntable, in elevation, the bolt of the said lock being removed in standby and in firing position in order to allow rotation of the launcher over 360° and being freed in travelling position in order to automatically engage in a keeper integral with the raised flange when the launcher, turned towards the front of the vehicle, first passes into longitudinal position.

9. Anti-aircraft launcher according to any one of Claims 1 to 8 characterised in that the support plate of the weapon includes, on its lateral edges, two bolts (23) for immobilising the said plate (14) in elevation, the said bolts (23) being able to interact with two keepers (24) carried by the longitudinal traverses (13a, 13b) of the pedestal in order to immobilise the plate in horizontal position.
